# EUROPÄISCHE PATENTSCHRIFT

(11) **EP 0 317 922 B1**
(45) Veröffentlichungstag und Bekanntmachung des Hinweises auf die Patenterteilung: **04.05.1994**
(21) Anmeldenummer: 88119266.0
(22) Anmeldetag: 19.11.1988
(51) Int. Cl.: F02P 19/02

(54) **Selbstzündende Verbrennungskraftmaschine**
Compression ignition for a combustion engine
Moteur à combustion à allumage par compression

(30) Priorität: 23.11.1987 DE 3739600
(43) Veröffentlichungstag der Anmeldung: 31.05.1989
(73) Patentinhaber: robbe GmbH, D-36355 Grebenhain (DE)
(72) Erfinder: Schäfer, Karl Peter, Dipl.-Phys., D-6422 Herbstein (DE); Wendt, Bernhardt, Dipl.-Ing., D-6323 Brauerschwend (DE)
(74) Vertreter: Schlagwein, Udo, Dipl.-Ing.

(56) Entgegenhaltungen:
- EP-A- 0 315 934
- GB-A- 2 159 578
- US-A- 3 708 683
- US-A- 4 002 882
- US-A- 4 360 765
- US-A- 4 726 333

## Beschreibung

Die Erfindung bezieht sich auf eine selbstzündende Verbrennungskraftmaschine mit einer Glühkerze, welche mit einer mit dem Eingang einer Auswertelektronik verbundenen elektrischen Widerstandsmeßeinrichtung zur Bestimmung des elektrischen Widerstandes der Glühkerze verbunden ist.

Solche Verbrennungskraftmaschinen sind allgemein unter der Bezeichnung "Dieselmotoren" bekannt. Eine Verbrennungskraftmaschine der vorstehenden Art ist in der US-A-40 02 882 beschrieben. Bei ihr dient die Auswertelektronik dazu, die Glühkerzentemperatur aufgrund des Widerstandes der Glühkerze zu ermitteln, um die Bestromung der Glühkerze so zu steuern, daß eine Überhitzung der Glühkerze vermieden werden kann. Andere Informationen als die Temperatur der Glühkerze können durch die bekannte Auswertelektronik nicht gewonnen werden.

Die Optimierung der Arbeitsweise einer Verbrennungskraftmaschine gewinnt in letzter Zeit zunehmend an Bedeutung. Durch effektive Steuerung einer Verbrennungskraftmaschine kann man beispielsweise für optimalen Wirkungsgrad, einen möglichst geringen Verbrauch, eine möglichst unschädliche Abgaszusammensetzung, eine niedrige Geräuschsbildung und eine möglichst lange Lebensdauer sorgen. Um solche Optimierungen unter den jeweils wechselnden Betriebsbedingungen vornehmen zu können, werden in der Verbrennungskraftmaschine zahlreiche Sensoren angebracht, die eine Auswertelektronik mit Informationen über das Betriebsverhalten der Verbrennungskraftmaschine versorgen. Ungünstige Betriebswerte werden dann entweder angezeigt oder selbsttätig durch Betätigung von Stellgliedern zu günstigen Betriebswerten hin verändert. Man spricht bei solchen Einrichtungen von einem Motormanagement.

Nachteilig bei den bekannten Verbrennungskraftmaschinen ist es, daß die Anordnung von Sensoren relativ hohe Kosten verursacht. Besonders aufschlußreich für die Arbeitsweise einer Verbrennungskraftmaschine ist die Temperatur in ihrem Inneren. Gerade dort sind jedoch mit den bisher bekannten Mitteln Temperaturen nur mit großem Aufwand zu messen.

Der Erfindung liegt die Aufgabe zugrunde, eine Verbrennungskraftmaschine der eingangs genannten Art derart auszubilden, daß eine optimale Steuerung und Regelung mit möglichst geringem Aufwand durchzuführen ist.

Diese Aufgabe wird erfindungsgemäß dadurch gelöst, daß die mit dem elektrischen Widerstand der Glühkerze als Eingangssignal arbeitende Auswertelektronik zur Ermittlung der mit der Zündfrequenz periodisch schwankenden Temperatur im Brennraum der Verbrennungskraftmaschine und/oder aus der Temperatur im Brennraum herleitbaren Betriebsdaten der Verbrennungskraftmaschine ausgebildet ist.

Gemäß der Erfindung wird die Glühkerze, welche bei selbstzündenden Brennkraftmaschinen üblicherweise zum Starten der Verbrennungskraftmaschine erforderlich ist, als Temperaturfühler verwendet, da sie in Abhängigkeit von der Temperatur im Brennraum ihren elektrischen Widerstand verändert. Dadurch kann man die Temperatur im Brennraum ermitteln, ohne daß hierzu ein zusätzlicher Temperatursensor erforderlich wird. Dank der Erfindung können praktisch alle temperaturabhängigen Effekte innerhalb der Verbrennungskraftmaschine beobachtet und gemessen werden. Bei mehrzylindrischen Verbrennungskraftmaschinen läßt sich die mittlere Temperatur jedes Zylinders über den Widerstand der jeweiligen Glühkerze bestimmen. Dadurch kann man Unregelmäßigkeiten der Verbrennung in einzelnen Zylindern auf einfache Weise feststellen. Auch die Zündzeitpunkte sind leicht feststellbar, weil mit der Zündung jeweils ein Anstieg der Temperatur der Glühkerze durch das verbrennende Gemisch erfolgt. Auch ein zu fettes oder zu mageres Gemisch ist über die Temperatur feststellbar, weil dieses beim Einströmen in den Brennraum je nach Zusammensetzung die Glühkerze mehr oder weniger abkühlt.

Die Auswertelektronik kann einen Drehzahlsensor ersetzen, wenn sie in Weiterbildung der Erfindung zur Ermittlung der Drehzahl der Verbrennungskraftmaschine aufgrund der periodischen Temperaturschwankungen der Glühkerze ausgelegt ist.

Die Widerstandsmeßeinrichtung der Glühkerze könnte Meßwertgeber für verschiedene Anszeigeinstrumente, beispielsweise einen Thermometer oder eine Drehzahlanzeige, sein. Möglich ist es jedoch auch, die Widerstandsmeßeinrichtung als Meßwertgeber für einen selbsttätigen Regelkreis einzusetzen, indem die Auswertelektronik zumindest ein Stellglied zur Steuerung oder Regelung der Verbrennungskraftmaschine aufweist.

Das Stellglied kann sehr unterschiedliche Einflußgrößen steuern, beispielsweise die Kühlmittelzufuhr. Für Verbrennungskraftmaschinen von Modellen (Flugzeug/Schiff/Auto/Hubschrauber) ist es vorteilhaft, wenn das Stellglied zum Steuern eines Drehzahlreglers der Verbrennungskraftmaschine ausgebildet ist.

Ein besonders vorteilhaftes Motormanagement ergibt sich, wenn das Stellglied zum Steuern der Gemischeinstellung der Verbrennungskraftmaschine ausgebildet ist.

Der Zündzeitpunkt einer ansich selbstzündenden Verbrennungskraftmaschine kann vorverlegt werden, wenn das Stellglied zur drehzahlabhängigen Zuführung von Heizstrom zur Glühkerze der Verbrennungskraftmaschine ausgebildet ist. Bei einer solchen Verbrennungskraftmaschine wird das Zünden durch periodisches Aufheizen der Glühkerze eingeleitet. Dadurch ergibt sich eine weitere Möglichkeit der Beeinflussung des Arbeitens der Verbrennungskraftmaschine.

Die Erfindung läßt zahlreiche Ausführungsformen zu. Zur weiteren Verdeutlichung ihres Grundprinzips ist eine davon stark schematisch in der Zeichnung dargestellt und wird nachfolgend beschrieben.

Die Zeichnung zeigt im Schnitt den oberen Bereich einer nach dem Viertaktverfahren arbeitenden, selbstzündenden Verbrennungskraftmaschine, wie sie beispielsweise für Modellflugzeuge eingesetzt wird. Die Verbrennungskraftmaschine hat in einem Zylinder 1 oberhalb eines Kolbens 2 einen Brennraum 3, in den ein Einlaßkanal 4 führt, welcher mittels eines Einlaßventils 5 gesteuert ist. Vom Brennraum 3 weg führt ein von einem Auslaßventil 6 gesteuerter Auslaßkanal 7.

Anders als bei selbstzündenden Verbrennungskraftmaschinen für beispielsweise Kraftfahrzeuge wird bei der gezeigten, für ein Modell bestimmten Verbrennungskraftmaschine der Kraftstoff nicht eingespritzt, sondern mittels eines Vergasers 8 in den Einlaßkanal 4 eingegeben. Dem Vergaser 8 vorgeschaltet ist eine übliche Drosselklappe 9.

Wichtig für die Erfindung ist, daß eine zum Starten der Verbrennungskraftmaschine ohnehin erforderliche, in den Brennraum 3 führende Glühkerze 10 gleichzeitig als Sensor zur Überwachung der Verbrennungskraftmaschine dient. Hierzu ist in einer von einer Spannungsquelle 11 zur Glühkerze 10 führenden Leitung 12 eine elektrische Widerstandsmeßeinrichtung 13 geschaltet. Diese mißt den Stromfluß durch die Leitung 12. Da dieser unmittelbar vom sich mit der Temperatur der Glühkerze 10 ändernden elektrischen Widerstand der Glühkerze 10 abhängig ist, gibt die Widerstandsmeßeinrichtung Aufschluß über die Temperatur der Glühkerze.

Der Widerstandsmeßeinrichtung nachgeschaltet ist eine Auswertelektronik 14, die insbesondere die Schwankungen des elektrischen Widerstandes berücksichtigt. Sie kann beispielsweise ein Anzeigeinstrument 15 ansteuern, bei dem es sich beispielsweise um einen Drehzahlmesser handelt. Möglich ist es auch, daß die Auswertelektronik 14 den von der Widerstandsmeßeinrichtung 13 gemessenen Wert mit einem Sollwert vom Sollwertgeber 16 vergleicht und unmittelbar danach ein Stellglied betätigt, beispielsweise die Drosselklappe 9. Der Sollwertgeber 16 ist im Modellsport die Empfangsanlage, welche ihre Steuerbefehle vom Fernsteuersender erhält.

### Auflistung der verwendeten Bezugszeichen

- 1: Zylinder
- 2: Kolben
- 3: Brennraum
- 4: Einlaßkanal
- 5: Einlaßventil
- 6: Auslaßventil
- 7: Auslaßkanal
- 8: Vergaser
- 9: Drosselklappe
- 10: Glühkerze
- 11: Spannungsquelle
- 12: Leitung
- 13: Widerstandsmeßeinrichtung
- 14: Auswertelektronik
- 15: Anzeigeinstrument
- 16: Sollwertgeber

## Patentansprüche

1. Selbstzündende Verbrennungskraftmaschine mit einer Glühkerze (10), welche mit einer mit dem Eingang einer Auswertelektronik (14) verbundenen elektrischen Widerstandsmeßeinrichtung (13) zur Bestimmung des elektrischen Widerstandes der Glühkerze (10) verbunden ist, **dadurch gekennzeichnet**, daß die mit dem elektrischen Widerstand der Glühkerze (10) als Eingangssignal arbeitende Auswertelektronik (14) zur Ermittlung der mit der Zündfrequenz periodisch schwankenden Temperatur im Brennraum (3) der Verbrennungskraftmaschine und/oder aus der Temperatur im Brennraum (3) herleitbaren Betriebsdaten der Verbrennungskraftmaschine ausgebildet ist.

2. Selbstzündende Verbrennungskraftmaschine nach Anspruch 1, **dadurch gekennzeichnet**, daß die Auswertelektronik (14) zur Ermittlung der Drehzahl der Verbrennungskraftmaschine aufgrund der periodischen Temperaturschwankungen der Glühkerze (10) ausgelegt ist.

3. Selbstzündende Verbrennungskraftmaschine nach den Ansprüchen 1 oder 2, **dadurch gekennzeichnet**, daß die Auswertelektronik (14) zumindest ein Stellglied zur Steuerung oder Regelung der Verbrennungskraftmaschine aufweist.

4. Selbstzündende Verbrennungskraftmaschine nach Anspruch 3, **dadurch gekennzeichnet**, daß das Stellglied zum Steuern eines Drehzahlreglers der Verbrennungskraftmaschine ausgebildet ist.

5. Selbstzündende Verbrennungskraftmaschine nach Anspruch 3, **dadurch gekennzeichnet**, daß das Stellglied zum Steuern der Gemischeinstellung der Verbrennungskraftmaschine ausgebildet ist.

6. Selbstzündende Verbrennungskraftmaschine nach Anspruch 3, **dadurch gekennzeichnet**, daß das Stellglied zur drehzahlabhängigen Zuführung von Heizstrom zur Glühkerze (10) der Verbrennungskraftmaschine ausgebildet ist.

7. Selbstzündende Verbrennungskraftmaschine nach Anspruch 3, **dadurch gekennzeichnet**, daß das Stellglied zur Steuerung der Kühlmittelzufuhr der Verbrennungskraftmaschine ausgebildet ist.

## Claims

1. Self-igniting internal combustion engine with a heater plug (10) which is connected to an electric resistance meter (13), connected to the input of an electronic evaluator (14), for establishing the electric resistance of the heater plug (10), characterised in that the electronic evaluator (14), operating with the electric resistance of the heater plug (10) as an input signal, is designed to determine the temperature, which varies periodically with the frequency of ignition, in the combustion chamber (3) of the internal combustion engine and/or operating data of the internal combustion engine which are derivable from the temperature in the combustion chamber (3).

2. Self-igniting internal combustion engine according to claim 1, characterised in that the electronic evaluator (14) is designed to determine the speed of the internal combustion engine on the basis of the periodic temperature variations of the heater plug (10).

3. Self-igniting internal combustion engine according to claims 1 or 2, characterised in that the electronic evaluator (14) has at least one control element for the open-loop or closed-loop control of the internal combustion engine.

4. Self-igniting internal combustion engine according to claim 3, characterised in that the control element is designed to control a speed regulator of the internal combustion engine.

5. Self-igniting internal combustion engine according to claim 3, characterised in that the control element is designed to control the adjustment of the mixture in the internal combustion engine.

6. Self-igniting internal combustion engine according to claim 3, characterised in that the control element is designed for the speed-dependent supply of heating current to the heater plug (10) of the internal combustion engine.

7. Self-igniting internal combustion engine according to claim 3, characterised in that the control element is designed for controlling the supply of coolant to the internal combustion engine.

## Revendications

1. Moteur à combustion à allumage par compression comportant une bougie de réchauffage (10), reliée à l'entrée d'un appareil de mesure de résistance (13) lui même relié a un dispositif d'exploitation électronique (14) pour mesurer la résistance électrique de la bougie (10), caractérisé en ce que le signal d'entrée agissant sur le dispositif électronique (14) par la résistance électrique de la bougie (10) est constitué de la température de la chambre de combustion (3) du moteur variant périodiquement avec la fréquence d'allumage, et/ou des caractéristiques de fonctionnement du moteur, induites par la température dans la chambre de combustion (3).

2. Moteur selon la revendication 1 caractérisé en ce que le dispositif électronique (14) est calculé pour détecter la vitesse du moteur à partir de la variation périodique de la température de la bougie (10).

3. Moteur selon l'une des revendications 1 à 2, caractérisé en ce que le dispositif (14) présente au moins un organe de commande ou de régulation du moteur.

4. Moteur selon la revendication 3 caractérisé en ce que l'organe de commande est constitué pour commander un régulateur de vitesse du moteur.

5. Moteur selon la revendication 3 caractérisé en ce que l'organe de commande est constitué pour commander un dispositif de mélange.

6. Moteur selon la revendication 3 caractérisé en ce que l'organe de commande est constitué pour l'alimentation de courant de réchauffage à la bougie du moteur en dépendance de la vitesse de rotation.

7. Moteur selon la revendication 3 caractérisé en ce que l'organe de commande est constitué pour commander une arrivée d'agent réfrigérant.
